# FASCICULE DE BREVET EUROPEEN

(11) **EP 2 158 123 B1**
(45) Date de publication et mention de la délivrance du brevet: **27.02.2013**
(21) Numéro de dépôt: 08827265.3
(22) Date de dépôt: 26.06.2008
(51) Int. Cl.: A63B 35/10, B63B 43/06, A63B 35/00, B63B 35/74, B63H 1/36, B63H 16/08

(54) **ENGIN NAUTIQUE PROPULSABLE PAR LA FORCE HUMAINE**
MITTELS MENSCHLICHER KRAFT ANTREIBBARES WASSERFAHRZEUG
WATERCRAFT WHICH CAN BE PROPELLED BY HUMAN POWER

(30) Priorité: 28.06.2007 FR 0704644
(43) Date de publication de la demande: 03.03.2010
(73) Titulaire: Coffournic, Yves, 44550 Saint-Malo-de-Guersac (FR)
(72) Inventeur: Coffournic, Yves, 44550 Saint-Malo-de-Guersac (FR)
(86) Numéro de dépôt international: PCT/FR2008/000940
(87) Numéro de publication internationale: WO 2009/022070

(56) Documents cités:
- WO-A-93/04910
- DE-A1- 1 556 494
- DE-A1- 3 121 328
- FR-A- 2 453 774
- FR-A- 2 609 681

## Description

La présente invention concerne un engin nautique propulsable par la force humaine et pouvant s'appliquer aux loisirs, à l'entraînement sportif ou même à la rééducation, aussi bien pour des personnes bien portantes qu'à des handicapés.

Elle a plus particulièrement pour objet un engin nautique du type de celui décrit dans la demande WO 2006/114524, qui est considérée comme étant l'état de la technique le plus proche, et qui comprend :
- un cadre rigide ouvert de une forme incurvée présentant une partie concave par exemple en forme de U, de lyre ou de oméga,
- deux flotteurs oblongs rigides respectivement fixés aux deux extrémités du cadre, ces deux flotteurs s'étendant transversalement par rapport audit cadre, de part et d'autre de celui-ci de manière à permettre à un utilisateur d'y appuyer ses mains,
- des moyens d'assise pouvant consister en un enrobage en une matière relativement souple qui recouvre au moins partiellement le fond de la partie concave du cadre (fond du U), pour servir de soutien à au moins un utilisateur disposé à califourchon dans cette partie concave et appuyant ses mains sur l'un des flotteurs de manière à pouvoir librement remuer ses jambes dans l'eau et se mouvoir avec ledit engin.

Dans la demande de brevet précitée, le cadre présente habituellement une partie en forme de gouttière servant à loger un élément gonflable, de sorte que la partie immergée de l'engin présente globalement une masse volumique inférieure à celle de l'eau. De ce fait, lorsque l'utilisateur est assis à califourchon sur le fond de ce cadre et flotte dans l'eau, le centre de gravité de l'ensemble flottant dont la partie immergée est soumise à la poussée d'Archimède est surélevé par rapport à la surface de l'eau, ce qui réduit la stabilité de cet ensemble. Du fait de cette réduction de la stabilité, les mouvements exercés par l'utilisateur risquent de provoquer son basculement. Ce problème se pose avec beaucoup d'acuité dans le cas où l'engin est utilisé par des handicapés des membres inférieurs et lors de séances de rééducation au cours desquelles le patient doit effectuer des exercices qu'il a beaucoup de difficulté à maîtriser.

Bien entendu, l'usage d'un lest au niveau de la partie inférieure du cadre peut constituer une solution à ce problème. Toutefois, cette solution conduit à alourdir considérablement l'engin et donc à rendre beaucoup plus difficiles ses manipulations hors de l'eau.

L'invention a donc tout d'abord pour but de supprimer ces inconvénients.

A cet effet, elle propose un engin du type susdit muni d'un cadre tubulaire comprenant dans sa partie inférieure au moins un orifice d'accès d'eau et, dans sa partie supérieure, au moins un orifice de passage d'air ou évent, prévu de manière à ce que lorsque l'engin est disposé dans l'eau, le cadre se remplisse au moins partiellement d'eau, l'eau contenue à l'intérieur du cadre jouant alors le rôle d'un lest.

Eventuellement, l'évent pourra être équipé de moyens d'obturation de manière à permettre à l'utilisateur de contrôler la quantité d'eau à l'intérieur du cadre, notamment dans le but de régler la position du centre de gravité de l'ensemble flottant par rapport au centre de rotation du cadre.

Cette solution s'avère utile notamment dans le cas où le cadre est équipé de moyens de propulsion de l'engin exploitant les mouvements de rotation du cadre.

Avantageusement, ces moyens de propulsion pourront consister en une palme ou nageoire souple fixée sur l'un des deux montants du cadre, sensiblement à mi hauteur de celui-ci et s'étendant vers l'extérieur du cadre, dans un plan passant par un axe de rotation du cadre, au voisinage dudit câble.

Selon d'autres variantes d'exécution de l'invention :
- L'engin pourra comprendre au moins une pale montée rotative sur la partie arrière du cadre (par exemple sous le flotteur arrière), ainsi qu'au moins un levier monté rotatif sur la partie avant du cadre, par exemple sous le deuxième flotteur, des moyens de transmission étant prévus pour obtenir un battement de la palme sous l'effet du basculement alternatif du levier d'actionnement.
- L'engin pourra comprendre deux leviers montés rotatifs sur la partie avant du cadre et des moyens de transmission provoquant les battements de la palme sous l'effet de l'actionnement des deux leviers.
- L'engin pourra comprendre deux palmes et deux leviers respectivement montés sur les parties arrière et avant du cadre, chaque levier étant couplé à une palme correspondante par un moyen de transmission indépendant.
- Les susdites palmes et les susdits leviers sont montés rotatifs sur une structure rigide logée à l'intérieur du cadre tubulaire et s'engageant entre les deux demi-coquilles dudit cadre de manière à obtenir une fixation déconnectable.
- Les susdits moyens de transmission pourront comprendre des liaisons débrayables permettant de régler la course des leviers par rapport à la course des palmes.
- Le cadre de l'engin pourra être équipé d'une béquille et/ou de moyens de roulement au sol.

Des modes d'exécution de l'invention seront décrits ci-après, à titre d'exemples non limitatifs, avec référence aux dessins annexés dans lesquels :
Les figures 1 à 3 sont des coupes schématiques permettant d'illustrer le principe de fonctionnement de l'engin nautique, en position normale de flottaison (figure 1), en position pivotée vers l'avant (figure 2) et en position pivotée vers l'arrière (figure 3) ;
La figure 4 est une vue en perspective éclatée de l'engin illustré sur les figures 1 à 3 ;
La figure 5 est une vue de dessus de l'engin illustré sur la figure 4 en position assemblée ;
Les figures 6 et 7 sont respectivement des vues de côté (figure 6) et de dessus (figure 7) d'une variante d'exécution de l'engin selon l'invention équipé de palmes ;
La figure 8 est une vue en perspective de l'engin représenté sur les figures 5 et 6 ;
La figure 9 est une coupe transversale schématique du cadre de l'engin représenté figures 6 à 8, au niveau des axes d'entraînement ;
La figure 10 est une coupe transversale schématique du cadre de l'engin représenté figures 6 à 9 au niveau d'un ensemble de poulies de renvoi ;
La figure 11 est une représentation schématique du mécanisme d'entraînement des palmes de l'engin illustré sur les figures 6 à 10.

Dans cet exemple, l'engin nautique comprend un cadre tubulaire rigide présentant une forme de Ω renversé qui comporte une partie centrale 1 sensiblement circulaire ouverte dans sa partie supérieure et dont les deux extrémités sont coudées et prolongées par deux ailes respectives 2, 3 qui s'étendent vers l'extérieur coaxialement l'une par rapport à l'autre et qui portent chacune un profil d'assemblage à mortaise 4, 5.

Ces profils d'assemblage 4, 5 comprennent chacun un évent E₁, E₂ permettant une mise en communication du volume intérieur du cadre tubulaire avec l'extérieur. Ces évents peuvent être refermés par un obturateur O₁, O₂ par exemple de type à pointeau. Ce cadre tubulaire pourra être réalisé en un matériau léger tel qu'une matière plastique.

La partie centrale 1 du cadre tubulaire comprend dans sa partie inférieure 6 une zone recouverte par une garniture souple 7 en forme de coquille hémicylindrique par exemple en matière plastique expansée à cellules fermées. Cette garniture sert de siège à un utilisateur 8 disposé à califourchon sur le siège.

La zone de la partie inférieure 6 du cadre qui est opposée à la garniture 7 est munie de trois orifices de passage d'eau 8, 9, 10. Ces orifices 8, 9, 10 sont destinés à permettre le remplissage du cadre tubulaire par de l'eau lorsque celui-ci se trouve au moins partiellement immergé. Ce remplissage qui s'effectue en chassant l'air contenu par les évents E₁, E₂ permet d'obtenir un "lestage" de l'engin nautique. Le niveau d'eau à l'intérieur du cadre peut être éventuellement réglé à convenance par l'utilisateur grâce aux obturateurs O₁, O₂ équipant les évents.

Sur les profils d'assemblage 4, 5 viennent s'engager deux flotteurs respectifs 11, 12 de forme oblongue grâce à des profils d'assemblage 13, 14 (tenons) de formes complémentaires à celles des profils d'assemblage 4, 5 (mortaises). Ces flotteurs 11, 12 se présentent sous la forme de boudins incurvés sensiblement analogues à des guidons.

Chacun des flotteurs 11, 12 est équipé de deux poignées 15, 16 respectivement disposées de part et d'autre de son profil d'assemblage 13, 14. Chaque poignée 15, 16 est constituée par un rond coudé à angle droit qui s'étend dans la concavité de la forme circulaire du flotteur 11, 12 entre l'une de ses extrémités et sa région centrale.

De même, il est prévu deux poignées supplémentaires 17, 18 constituées, chacune, par un rond coudé en forme de C dont les extrémités sont fixées sur la face convexe du flotteur 11, 12, à l'opposé d'une poignée 15, 16.

Dans cet exemple, chacun des flotteurs 11, 12 est en outre muni à ses deux extrémités de deux protubérances respectives 19, 20 munies chacune d'un orifice de passage, par exemple d'un lien.

Par ailleurs, le cadre comprend dans sa région centrale, sensiblement à mi hauteur, deux tenons de fixation radiaux 21, 22 sur chacun desquels peut venir s'engager et se fixer, de façon amovible, une nageoire plane 23 déformable élastiquement qui s'étend dans un plan (en principe horizontal) perpendiculaire au plan général du cadre. Dans cet exemple, la nageoire 23 présente une forme cardioïde.

Le montage de cette nageoire 23 sur le cadre s'effectue au moyen d'une chape 24 dans laquelle vient s'engager l'un des deux tenons 21, 22. Les deux ailes de la chape ainsi que le tenon sont chacun traversés par deux perçages disposés de manière à ce qu'en position assemblée du tenon 21, 22 dans la chape 24, on obtienne deux passages traversants dans lesquels peuvent s'engager deux broches de fixation éventuellement solidarisées l'une à l'autre à l'une de leurs extrémités.

Le fonctionnement de l'engin précédemment décrit est alors le suivant :

Lors de sa mise à l'eau, le cadre se remplit au moins partiellement d'eau qui pénètre par les orifices et chasse un volume d'air correspondant par les évents jusqu'à ce qu'il flotte sur l'eau grâce aux flotteurs 11, 12, la partie centrale 1 du cadre qui se trouve immergée joue alors le rôle d'une quille de bateau.

Une fois rempli d'eau, l'engin présente une stabilité optimum et devient quasiment inchavirable.

L'utilisateur enjambe alors le cadre et vient s'asseoir à califourchon sur la garniture 7 dans la position illustrée figure 1, en se tenant aux poignées 15, 16 du flotteur 12 situé en avant.

A partir de cette position, l'utilisateur peut utiliser au choix deux modes de propulsion.

Le premier mode de propulsion consiste à s'incliner vers l'avant par rapport à l'horizontale et à pédaler comme un cycliste ou à battre des jambes à la façon d'un nageur. Dans ce cas, la nageoire 23 n'est pas utilisée.

Le deuxième mode de propulsion consiste à provoquer, en s'inclinant alternativement en avant et en arrière et en exerçant un effort sur les poignées 15, 16, une rotation du cadre dans son plan autour de son axe de rotation R.

La figure 2 illustre une position de l'utilisateur inclinée vers l'arrière. Au cours de la rotation du cadre permettant de parvenir à cette inclinaison, la nageoire se déforme élastiquement vers le haut en accumulant de l'énergie potentielle qu'elle libère ensuite en revenant à sa position initiale en exerçant un effort de propulsion de l'engin vers l'avant.

Lors de l'inclinaison de l'utilisateur vers l'avant sous l'effet de la résistance de l'eau, la nageoire 23 se déforme vers le bas jusqu'à la position illustrée figure 3 puis revient à sa position initiale en exerçant sur l'engin un effort de propulsion vers l'avant.

Il apparaît clairement que ce deuxième mode de propulsion ne fait que très peu, voire pas du tout, intervenir les jambes de sorte qu'il convient particulièrement aux personnes handicapées des membres inférieurs.

Bien entendu, dans le cas où les évents E₁, E₂ sont équipés d'obturateurs, l'utilisateur pourra régler le niveau d'eau à l'intérieur du cadre de manière à rapprocher autant que possible le centre de gravité de l'ensemble utilisateur/engin, du centre de rotation de l'engin.

Par ailleurs, le mouvement de rotation du cadre est amplifié grâce à une action poussée/traction sur les poignées 15, 16 par les mains de l'utilisateur, alternativement vers le haut et vers le bas. Ce mode de propulsion permet donc de faire travailler les bras de l'utilisateur sans cependant exclure un travail des jambes (qui peut être adapté au handicap de l'utilisateur).

Dans l'exemple illustré sur les figures 6 à 11, le cadre tubulaire 30 de l'engin nautique 31 est réalisé en deux demi-coquilles 32, 33 de section droite en forme de C, assemblées l'une à l'autre au niveau de leurs bordures latérales, grâce à des vis 34 passant au travers de perçages chambrés dont les chambres sont destinées à recevoir les têtes des vis 34 et/ou les écrous.

Le cadre tubulaire 30 s'engage par ses extrémités dans des cavités prévues dans les flotteurs 35, 36, le verrouillage étant assuré par un moyen de verrouillage tel que par exemple une ou plusieurs vis.

Dans un plan médian horizontal, ces flotteurs 35, 36 présentent d'un côté une forme incurvée 37 qui s'étend vers l'extérieur du cadre 30 et, du côté opposé au précédent, une forme dentelée 38. Cette forme dentelée 38 comprend deux échancrures 39, 40 respectivement situées de part et d'autre d'une partie centrale 41 comportant la cavité 42 dans laquelle s'engage une extrémité du cadre tubulaire 30 (figure 7).

Dans un plan vertical perpendiculaire au plan médian longitudinal de symétrie du cadre 30, chaque flotteur s'inscrit dans une forme ovale légèrement aplatie (figure 6). Dans cet exemple, la forme bombée 37 présente deux échancrures 39', 40' situées dans le prolongement des échancrures 39, 40.

Les deux flotteurs 35, 36 présentent des formes identiques et comprennent chacun en outre des évidements traversants 41, 42, 43, 44 axés verticalement qui délimitent chacun avec la bordure du flotteur une anse de préhension 41', 42', 43', 44'. A l'instar du mode d'exécution précédemment décrit, la partie centrale du cadre tubulaire comprend une zone supérieure recouverte par une garniture souple 45 consistant en une coquille présentant dans un plan transversal vertical une section en forme de U inversé.

A l'opposé de cette garniture 45, le cadre tubulaire présente au moins un orifice de passage d'eau 46 destiné à permettre un remplissage du cadre lorsque celui-ci se trouve au moins partiellement immergé.

En dessous du flotteur 36, qui est censé être le flotteur avant, le cadre tubulaire 30 comprend deux perçages coaxiaux traversants 47, 48 axés perpendiculairement au plan longitudinal de symétrie du cadre 30. Ces deux perçages 47, 48 sont destinés à assurer le passage de deux axes d'entraînement coaxiaux respectifs 49, 50 (figure 9).

Ces deux axes d'entraînement 49, 50 sont montés rotatifs sur une structure rigide 51 logée à l'intérieur du cadre 30.

Les extrémités de ces deux axes 49, 50 qui ressortent du cadre 30 sont solidaires de deux leviers d'actionnement respectifs 52, 53 de forme coudée.

Ces deux leviers 52, 53 sont destinés à être actionnés à la main par un utilisateur selon un mouvement de basculement alternatif entre une position antérieure dans laquelle ils s'engagent chacun à fond dans une échancrure correspondante 39, 40 du flotteur 36 à une position postérieure dans laquelle ils se trouvent à l'extérieur des échancrures 39, 40.

La forme coudée des leviers 52, 53 est destinée à reporter autant que possible vers l'avant l'extrémité des leviers qui servent de poignées à l'utilisateur.

On obtient ainsi une disposition ergonomique permettant à l'utilisateur d'exploiter au mieux la force de ses bras.

Dans cet exemple, l'extrémité de chaque levier de manoeuvre 52, 53 est munie d'un pommeau 54, 55 de forme sphérique, servant de prise pour la main.

Par ailleurs, sous le flotteur 35 (arrière) situé à l'opposé du flotteur avant 36, mais à une hauteur inférieure à celle des perçages 47, 48 (à environ 2/3 de la hauteur de cadre 30), le cadre 30 comprend deux perçages coaxiaux axés parallèlement aux perçages 47, 48, qui sont destinés à assurer le passage de deux axes d'entraînement respectifs coaxiaux 56, 57 selon un montage analogue à celui représenté figure 9.

Ces deux axes d'entraînement 56, 57 sont montés rotatifs sur la structure rigide 51 logée à l'intérieur du cadre 30.

Sur ces deux axes d'entraînement sont fixés deux palmes respectives 58, 59 présentant des formes similaires à celles des palmes qui sont usuellement utilisées par les nageurs, mais sans logement pour les pieds.

Dans cet exemple, la fixation des palmes sur les axes d'entraînement 56, 57 est effectuée par vissage, par l'intermédiaire de moyens de fixation autorisant un réglage de l'orientation des palmes.

Les deux axes d'entraînement 49, 50 - 56, 57 situés d'un même côté du plan longitudinal de symétrie du cadre 30 sont couplés l'un à l'autre par un mécanisme de transmission de type classique. Dans cet exemple, ce mécanisme fait intervenir une transmission par câbles et poulies de renvoi.

Comme illustré sur la figure 11, la structure rigide 51 comprend une poutre P présentant une forme coudée correspondant à la forme coudée du cadre 30, ici une forme sensiblement trapézoïdale ouverte au niveau de la grande base.

Cette poutre P porte, au niveau de chacun des couples de perçages 47, 48, un axe transversal 60 qui s'étend coaxialement aux couples de perçage 47, 48, de part et d'autre de la poutre P. Les extrémités de cet axe 60 qui dépassent de part et d'autre de la poutre P constituent des tourillons sur lesquels s'engagent deux axes d'entraînement tubulaires respectifs 49, 50 portant chacun à l'intérieur du cadre 30 un tambour double T1, T2 - T3, T4 sur lequel viennent se fixer et s'enrouler les extrémités de deux câbles C1, C2 - C1', C2'.

Les axes d'entraînement tubulaire 49, 50 - 56, 57 sont solidarisés au niveau de leurs extrémités qui ressortent du cadre 30 respectivement aux leviers d'actionnement 52, 53 et aux palmes 58, 59 par l'intermédiaire d'un moyeu cylindrique 61, 62 - 61', 62' par exemple en matière plastique.

A l'intérieur du cadre 30, les deux couples de câbles C1, C'1 - C2, C'2 (un couple par côté de la poutre P) sont guidés par deux paires de couples de galets PC1, PC2 respectivement disposés au niveau de la région angulaire de la forme trapézoïdale de la poutre P. La figure 10 montre une paire de couples de galets PC1.

Les galets 65, 66 - 67, 68 de chacune des paires de couples de galets PC1, PC2 sont montés pivotants autour d'un axe transversal 70 passant au travers de la poutre P et s'étendant des deux côtés de celle-ci pour constituer deux tourillons.

Grâce à ces dispositions, le basculement d'un levier 52, 53 dans un sens provoque la rotation d'un premier tambour T1, T2 correspondant et en conséquence l'enroulement de l'un des câbles C1 de ce tambour T1, T2 et le déroulement du deuxième câble C2 de ce tambour T1, T2.

L'enroulement du premier câble C1 engendre sur le second tambour T3, T4 associé à la palme 58, 59, située du même côté, un déroulement de ce câble C1 avec un entraînement en rotation du second tambour T3, T4 et de la palme 58, 59 correspondante. Le deuxième câble C2 subit alors un enroulement sur le deuxième tambour T3, T4 et un déroulement sur le premier tambour. Le basculement en sens inverse du levier 52, 53 provoquera une action inverse de la précédente avec une rotation en sens inverse de la palme 58, 59.

A chaque rotation de la palme 58, 59, l'engin se trouvera propulsé vers l'avant.

Un processus similaire est réalisé de l'autre côté de la poutre P lors du basculement du deuxième levier 52, 53 étant entendu que les deux cinématiques d'entraînement des palmes 58, 59 sont indépendantes.

Dans cet exemple, les palmes peuvent être directement actionnées par l'utilisateur grâce à des leviers droits 70, 71 équipés de poignées directement fixées sur le moyeu 61', 62' servant à la fixation des palmes 58, 59.

Bien entendu, l'invention ne se limite pas aux modes d'exécution précédemment décrits.

Ainsi, par exemple, la poutre P pourra présenter au moins partiellement la forme d'une platine munie de moyens de fixation s'engageant entre les deux demi-coquilles 32, 33, l'ensemble de cette platine et de son équipement (câbles/axes/tambours/galets ...) constituant une cassette facilement montable ou démontable que ce soit pour faciliter la maintenance de l'engin ou même pour modifier sa configuration.

De même, il est possible de prévoir une selle amovible en remplacement de la garniture 45. Cette selle pourra être spécialement conçue pour les handicapés.

En outre, le cadre 30 pourra être équipé d'une béquille et/ou de moyens de roulements pour assurer la stabilité de l'engin au sol et/ou ses éventuels déplacements sur le sol.

## Revendications

1. Engin nautique propulsable par la force humaine comportant :
- un cadre rigide (30) présentant une forme délimitant une partie concave,
- deux flotteurs oblongs rigides (11, 12) respectivement fixés aux deux extrémités du cadre, ces deux flotteurs (11, 12) s'étendant transversalement par rapport audit cadre, de part et d'autre de celui-ci, de manière à offrir à un utilisateur une prise ou un appui pour ses mains, et
- des moyens d'assise (7) servant à soutenir un utilisateur disposé à califourchon dans ladite partie concave,
**caractérisé en ce que** ledit cadre est tubulaire et comprend dans sa partie inférieure au moins un orifice d'accès d'eau (8, 9, 10) et dans sa partie supérieure, au moins un orifice de passage d'air ou évent (E₁, E₂) prévu de manière à ce que, lorsque l'engin est disposé dans l'eau, le cadre se remplisse au moins partiellement d'eau et que l'eau contenue à l'intérieur du cadre joue le rôle d'un lest.

2. Engin nautique selon la revendication 1,
**caractérisé en ce que** le susdit évent (E₁, E₂) est équipé de moyens d'obturation (O₁, O₂) de manière à permettre à l'utilisateur de contrôler la quantité d'eau à l'intérieur du cadre.

3. Enfin nautique selon l'une des revendications 1 et 2,
**caractérisé en ce que** ledit cadre est équipé de moyens de propulsion exploitant les mouvements de rotation du cadre.

4. Engin nautique selon la revendication 3,
**caractérisé en ce que** les susdits moyens de propulsion consistent en une palme (23) ou nageoire souple, déformable élastiquement, fixée sur l'un des montants du cadre, sensiblement à mi hauteur de celui-ci, cette palme (23) s'étendant vers l'extérieur du cadre.

5. Engin nautique selon la revendication 4,
**caractérisé en ce que** la susdite palme (23) s'étend dans un plan passant par l'axe de rotation (R) du cadre ou au voisinage dudit axe.

6. Engin nautique selon l'une des revendications 4 et 5,
**caractérisé en ce que** la susdite palme (23) présente une forme cardioïde.

7. Engin nautique selon l'une des revendications 4 et 5,
**caractérisé en ce que** les montants du susdit cadre sont munis de moyens permettant un assemblage déconnectable de ladite palme (23).

8. Engin nautique selon l'une des revendications précédentes,
**caractérisé en ce que** la partie centrale du susdit cadre comprend une zone recouverte par une garniture souple (7) en forme de coquille hémicylindrique servant de siège.

9. Engin nautique selon la revendication 8,
**caractérisé en ce que** ladite garniture (7) est réalisée en matière plastique expansée à cellules fermées.

10. Engin nautique selon l'une des revendications précédentes,
**caractérisé en ce que** le susdit cadre est réalisé en un matériau léger tel qu'une matière plastique.

11. Engin nautique selon l'une des revendications 1, 2, 8, 9 et 10,
**caractérisé en ce qu'**il comprend au moins une palme montée rotative sur la partie arrière du cadre (30) ainsi qu'au moins un levier d'actionnement 52, 53 monté rotatif sur la partie avant du cadre (30) ainsi que des moyens de transmission permettant de provoquer le battement de la palme (58, 59) sous l'effet d'un mouvement de basculement alternatif du levier d'entraînement (52, 53).

12. Engin nautique selon la revendication 11,
**caractérisé en ce qu'**il comprend deux leviers (52, 53) articulés sur la partie avant du cadre (30), et **en ce que** les battements de la palme (58, 59) sont provoqués par le basculement alternatif des deux leviers (52, 53).

13. Engin nautique selon la revendication 11,
**caractérisé en ce qu'**il comprend deux palmes (58, 59) montées rotatives sur la partie arrière du cadre (30) ainsi que deux leviers d'actionnement (52, 53) articulés sous la partie avant dudit cadre (30), chaque levier (52, 53) étant couplé à une palme (58, 59) correspondante par un moyen de transmission indépendant.

14. Engin nautique selon l'une des revendications 11 à 13,
**caractérisé en ce que** les susdits moyens de transmission sont de type à câbles/tambours et galets de renvoi.

15. Engin nautique selon l'une des revendications 11 à 14,
caractérisé en ce les susdites palmes (58, 59) et les susdits leviers (52, 53) sont montés rotatifs sur une structure rigide (51) logée à l'intérieur du cadre (30).

16. Engin nautique selon l'une des revendications 11 à 15,
**caractérisé en ce qu'**il comprend un levier d'actionnement supplémentaire (70, 71) solidaire de la susdite palme ou des susdites palmes (58, 59).

17. Engin nautique selon la revendication 15,
**caractérisé en ce que** la susdite structure rigide (51) supporte en outre les susdits moyens de transmission et est fixée sur le cadre grâce à des moyens de fixation déconnectables de manière à pouvoir monter et démonter ladite structure rigide (51) avec ses équipements à la façon d'une cassette.

18. Engin nautique selon l'une des revendications 11 à 17,
**caractérisé en ce que** le cadre tubulaire (30) est réalisé en deux demi-coquilles (32, 33) assemblées l'une à l'autre au niveau de leurs bordures latérales, et **en ce que** ladite structure rigide (51) s'engage entre lesdites bordures latérales en vue de sa fixation sur le cadre.

19. Engin nautique selon l'une des revendications 11 à 18,
**caractérisé en ce que** les susdits leviers d'actionnement (52, 53) présentent une forme coudée et s'engagent dans des échancrures (39, 40) prévues dans lesdits flotteurs.

20. Engin nautique selon l'une des revendications 11 à 19,
**caractérisé en ce que** les moyens de transmission comprennent une liaison débrayable permettant de régler la course du ou des leviers (52, 53) par rapport à la course de la ou des palmes (58, 59).

21. Engin nautique selon l'une des revendications précédentes,
**caractérisé en ce que** le cadre (30) est équipé d'une béquille repliable et/ou de moyens de roulement pour assurer la stabilité de l'engin au sol et/ou de ses éventuels déplacements sur le sol.

22. Engin nautique selon l'une des revendications 11 à 21,
**caractérisé en ce que** les extrémités du cadre (30) s'engagent dans des cavités prévues dans les flotteurs (35, 36).

## Claims

1. A watercraft which can be propelled by human power comprising:
- a rigid frame (30) having a shape defining a concavity,
- two rigid oblong floats (11, 12) respectively fastened to the two ends of the frame, these two floats (11, 12) extending transversely in relation to said frame, on either side thereof, so as to offer a user a grip for his hands, and
- seat means (7) serving to support a user positioned astride in said concavity,
**characterized in that** said frame is tubular and comprises, in its lower portion, at least one water access orifice (8, 9, 10) and in its upper portion, at least one air passage orifice or vent (E₁, E₂) provided such that, when the craft is in the water, the frame fills at least partially with water and the water contained inside the frame acts as a ballast.

2. The watercraft according to claim 1,
**characterized in that** the aforementioned vent (E₁, E₂) is provided with sealing means (O₁, O₂) so as to allow the user to control the amount of water inside the frame.

3. The watercraft according to one of claims 1 and 2,
**characterized in that** the frame is equipped with propulsion means using the rotational movements of the frame.

4. The watercraft according to claim 3,
**characterized in that** the aforementioned propulsion means consist of a flipper (23) or flexible fin, elastically deformable, fastened on one of the posts of the frame, essentially at mid-height thereof, this flipper (23) extending toward the outside of the frame.

5. The watercraft according to claim 4,
**characterized in that** the aforementioned flipper (23) extends in a plane passing through the axis of rotation (R) of the frame or in the vicinity of said axis.

6. The watercraft according to one of claims 4 and 5,
**characterized in that** the aforementioned flipper (23) has a cardioid shape.

7. The watercraft according to one of claims 4 and 5,
**characterized in that** the posts of the aforementioned frame are provided with means allowing a disconnectable assembly of said flipper (23).

8. The watercraft according to one of the preceding claims,
**characterized in that** the central portion of said frame comprises a zone covered with a flexible lining (7) in the form of a semi-cylindrical shell serving as a seat

9. The watercraft according to claim 8,
**characterized in that** said lining (7) is made of a closed-cell expanded plastic material.

10. The watercraft according to one of the preceding claims,
**characterized in that** said frame is made in a light material such as a plastic.

11. The watercraft according to one of claims 1, 2, 8, 9 and 10,
**characterized in that** it comprises at least one flipper rotatingly mounted on the rear portion of the frame (30) as well as at least one actuating lever (52, 53) rotatingly mounted on the front portion of the frame (30) as well as transmission means making it possible to cause a flapping movement of the flipper (58, 59) under the effect of an alternating tilting movement of the drive lever (52, 53).

12. The watercraft according to claim 11,
**characterized in that** it comprises two levers (52, 53) articulated on the front portion of the frame (30), and **in that** the flapping movements of the flipper (58, 59) are caused by the alternating tilting of the two levers (52, 53).

13. The watercraft according to claim 11,
**characterized in that** it comprises two flippers (58, 59) rotatingly mounted on the rear portion of the frame (30) as well as two actuating levers (52, 53) articulated under the front portion of said frame (30), each lever (52, 53) being coupled to a corresponding flipper (58, 59) by an independent transmission means.

14. The watercraft according to one of claims 11 to 13,
**characterized in that** said transmission means are of the cable/drum and return wheel type.

15. The watercraft according to one of claims 11 to 14,
**characterized in that** said flippers (58, 59) and said levers (52, 53) are rotatingly mounted on a rigid structure (51) housed inside the frame (30).

16. The watercraft according to one of claims 11 to 15,
**characterized in that** it comprises an additional actuating lever (70, 71) integral with said flipper or said flippers (58, 59).

17. The watercraft according to claim 15,
**characterized in that** said rigid structure (51) also supports said transmission means and is fastened on the frame using disconnectable fastening means so as to be able to assemble and disassemble said rigid structure (51) with its equipment like a cassette.

18. The watercraft according to one of claims 11 to 17,
**characterized in that** the tubular frame (30) is made in two half-shells (32, 33) which can be assembled together at their lateral edges, and **in that** said rigid structure (51) engages between said lateral edges for its fastening on the frame.

19. The watercraft according to one of claims 11 to 18,
**characterized in that** said actuating levers (52, 53) have a bent shape and engage in indentations (39, 40) provided in said floats.

20. The watercraft according to one of claims 11 to 19,
**characterized in that** the transmission means comprise a disengageable connection making it possible to adjust the travel of the lever(s) (52, 53) in relation to the travel of the flipper(s) (58, 59).

21. The watercraft according to one of the preceding claims,
**characterized in that** the frame (30) is provided with a foldable support foot and/or rolling means to ensure the stability of the craft on the ground and/or of any movement thereof on the ground.

22. The watercraft according to one of claims 11 to 21,
**characterized in that** the ends of the frame (30) engage in cavities provided in the floats (35, 36).

## Patentansprüche

1. Nautisches Gerät, durch menschliche Kraft angetrieben, bestehend aus:
- einem starren Rahmen (30), der einen konkaven Teil abgrenzt
- zwei starren länglichen Schwimmern (11, 12), die beziehungsweise auf die zwei Enden des Rahmens befestigt sind, und sich quer über den Rahmen ausdehnen, um einem Benutzer einen Griff oder eine Unterstützung für seine Hände anzubieten, und
- einem Sitz (7), der den Benutzer stützt, rittlings auf dem besagten konkaven Teil zu sitzen, **gekennzeichnet dadurch, dass** der besagte Rahmen röhrenförmig ist, und in seinem niedrigereren Teil wenigstens eine Wasserzugangs-Mündung (8, 9, 10) hat, und in seinem höheren Teil wenigstens eine Luft- oder Abzugs-Mündung (E₁, E₂) hat, sodass wenn das Gerät sich im Wasser befindet, der Rahmen sich teilweise mit Wasser füllt, das als Ballast dient.

2. Nautisches Gerät nach Anspruch 1,
**gekennzeichnet dadurch, dass** die oben genannte Mündung (E₁, E₂) mit einem Verschluss (0₁, 0₂) ausgestattet ist, um dem Benutzer zu erlauben, die Wasser-Menge innerhalb des Rahmens zu kontrollieren.

3. Nautisches Gerät nach einer der Ansprüche 1 und 2,
**gekennzeichnet dadurch, dass** der Rahmen mit einer Antriebs-Möglichkeit ausgestattet ist, die die Rotationsbewegungen des Rahmens nutzt.

4. Nautisches Gerät nach Anspruch 3,
**gekennzeichnet dadurch, dass** die oben genannte Antriebs-Möglichkeit aus einer flexiblen verformbaren Flosse (23) besteht, die ungefähr auf Mitte-Höhe des Pfosten des Rahmens befestigt ist, und sich in Richtung der Aussenseite des Rahmens erstreckt.

5. Nautisches Gerät nach Anspruch 4,
**gekennzeichnet dadurch, dass** die oben genannte Flosse (23) sich in einem durch die Drehachse (R) des Rahmens, oder sich in der Umgebung der besagten Achse, erstreckt.

6. Nautisches Gerät nach einer der Ansprüche 4 und 5,
**gekennzeichnet dadurch, dass** die oben genannte Flosse (23), eine herzförmige Form hat.

7. Nautisches Gerät nach einer der Ansprüche 4 und 5,
**gekennzeichnet dadurch, dass** die Pfosten des oben genannten Rahmens mit Mitteln ausgestattet sind, die einen abnehmbaren Zusammenbau der Flosse (23) erlauben.

8. Nautisches Gerät nach einer der vorhergehenden Ansprüche,
**gekennzeichnet dadurch, dass** der zentrale Teil des vorher erwähnten Rahmens eine Zone enthält, die mit einem flexiblen Futter (7) in der Form von einer halbzylindrischen Schale bedeckt ist, die als Sitz dient.

9. Nautisches Gerät nach Anspruch 8,
**gekennzeichnet dadurch, dass** das besagte Futter (7), aus Geschlossenzellkunststoff besteht.

10. Nautisches Gerät nach einer der vorhergehenden Ansprüche,
**gekennzeichnet dadurch, dass** der oben genannte Rahmen aus einem leichten Material wie Kunstsoff besteht.

11. Nautisches Gerät nach einer der Ansprüche 1, 2, 8, 9 und 10,
**gekennzeichnet dadurch, dass** es am hinteren Teil des Rahmens (30) wenigstens eine rotierend-montierte Flosse hat, am vorderen Teil des Rahmens (30) wenigstens einen rotierend-montierten Betätigungshebel (52, 53) hat, sowie ein Übertragungsmittel, das das Schlagen der Flosse (58, 59) unter der Wirkung einer wechselnden Kippbewegung der(s) Antriebsshebel(s) (52, 53) ermöglicht.

12. Nautisches Gerät nach Anspruch 11,
**gekennzeichnet dadurch, dass** es auf dem vorderen Teil des Rahmens (30) zwei aufgebaute Hebel (52, 53) hat, und dass das Schlagen der Flosse (58, 59) durch eine wechselnde Kippbewegung der zwei Hebel (52, 53) verursacht wird.

13. Nautisches Gerät nach Anspruch 11,
**gekennzeichnet dadurch, dass** es am hinteren Teil des Rahmens (30) zwei rotierend-montierte Flossen (58, 59) hat, sowie am vorderen Teil des Rahmens (30) zwei aufgebaute Betätigungshebel (52, 53) hat, wobei jeder Hebel (52, 53) an einer entsprechenden Flosse (58, 59) durch ein unabhängiges Übertragungsmittel gekoppelt ist.

14. Nautisches Gerät nach einer der Ansprüche 11 bis 13,
**gekennzeichnet dadurch, dass** das oben genannte Übertragungsmittel von Typ Kabeln/Trommeln und Verweisrollen ist.

15. Nautisches Gerät nach einer der Ansprüche 11 bis 14,
**gekennzeichnet dadurch, dass** die oben genannte Flossen (58, 59) und Hebel (52, 53), auf einer starren Struktur (51) rotierend aufgebaut sind, die sich innerhalb des Rahmens (30) befindet.

16. Nautisches Gerät nach einer der Ansprüche 11 bis 15,
**gekennzeichnet dadurch, dass** es einen zusätzlichen Betätigungshebel (70, 71) hat, der mit der(n) oben genannten Flosse(n) (58, 59) verbunden ist.

17. Nautisches Gerät nach Anspruch 15,
**gekennzeichnet dadurch, dass** die oben genannte starre Struktur (51) das oben genannte Übertragungsmittel trägt, und durch ein abnehmbares Verbindungsmittel zum Rahmen fixiert ist, damit die besagte starre Struktur (51), sowohl ihre Ausstattungen, wie eine Kassette zusammen- und aufeinandergebaut werden können.

18. Nautisches Gerät nach einer der Ansprüche 11 bis 17,
**gekennzeichnet dadurch, dass** der röhrenförmige Rahmen (30) aus zwei Halb-Schalen (32, 33) besteht, welche an ihren seitlichen Rändern zusammengebaut werden können, wobei sich die oben genannte starre Struktur (51) angesichts ihrer Besfestigung an den Rahmen zwischen zwei seitlichen Rändern befindet.

19. Nautisches Gerät nach einer der Ansprüche 11 bis 18,
**gekennzeichnet dadurch, dass** die oben genannte Betätigungshebel (52, 53) eine verbogene Form haben, und sich in den Einrückungen (39, 40) der oben genannten Flossen.

20. Nautisches Gerät nach einer der Ansprüche 11 bis 19,
**gekennzeichnet dadurch, dass** das Übertragungsmittel eine ausrückbare Verbindung hat, die es ermöglicht, die Bewegung der(s) Hebel(s) angesichts der Bewegung der Flossen (58, 59) zu regulieren.

21. Nautisches Gerät selon eine der vorhergehenden Ansprüche,
**gekennzeichnet dadurch, dass** der Rahmen (30) mit einer faltbaren Krücke ausgestattet ist, und/oder von Rollmitteln, die die Stabilität des Geräts am Boden und/oder seiner möglichen Reisen auf dem Boden gewährleisten.

22. Nautisches Gerät nach einer der Ansprüch 11 bis 21,
**gekennzeichnet dadurch, dass** die Enden des Rahmens (30) sich in den Hohlräumen der Schwimmer (35, 36) befinden.
